# DEMANDE DE BREVET EUROPEEN

(11) **EP 0 611 197 A1**
(43) Date de publication de la demande: **17.08.1994**
(21) Numéro de dépôt: 94400251.8
(22) Date de dépôt: 04.02.1994
(51) Int. Cl.: E06B 7/23, E06B 3/62

(54) **Garniture d'étanchéité, notamment pour menuiserie de bâtiment et produit incorporant une telle garniture**

(30) Priorité: 05.02.1993 FR 9301302
(71) Demandeur: HUTCHINSON, F-75008 Paris (FR)
(72) Inventeur: Douillet, Jacques, F-38430 Moirans (FR)
(74) Mandataire: Orès, Bernard

(57) **Abrégé**

Garniture d'étanchéité, notamment pour menuiserie de bâtiment, comportant un talon de montage (21) dans une gorge ou rainure (G) d'un profilé (m) de ladite menuiserie.

Elle comprend une partie profilée d'étanchéité proprement dite (22) en un matériau souple, suffisamment "compressible" pour, d'une part, pouvoir être déformé localement de manière importante sans perdre ses qualités d'étanchéité et, d'autre part, pour satisfaire aux différentes fonctions d'étanchéité pour lesquelles il est mis en oeuvre.

## Description

L'invention concerne une garniture d'étanchéité, notamment pour menuiserie de bâtiment, ainsi que les produits incorporant une telle garniture comme des croisées, fenêtres, porte-fenêtres, blocs-fenêtres ou analogues à vitrage(s) simple ou multiples.

La rationalisation des fabrications à laquelle s'attachent les industriels de l'industrie du bâtiment, d'une part, et les facilités d'élaboration des produits et/ou matériaux mis en oeuvre pour ces fabrications, d'autre part, ont amené à proposer aux maîtres d'oeuvre des menuiseries de bâtiment telles que des croisées, portes, porte-fenêtres, blocs-fenêtres , etc ... en bois ou matériau analogue et/ou des menuiseries métalliques, en particulier en aluminium en PVC ou mixtes, auxquelles sont associés des joints ou garnitures d'étanchéité en matériau élastomère comme du caoutchouc. Dans la technique connue des menuiseries de bâtiment, un joint d'étanchéité est mis en place dans un profilé en introduisant dans une gorge ou rainure de ce dernier un talon de la garniture d'étanchéité, laquelle est d'un seul tenant sur tout le pourtour du cadre ou châssis, y compris dans les angles, les seules découpes du joint étant celles qui correspondent aux zones de fixation des paumelles prévues pour relier les parties fixes et mobiles de la menuiserie. Ces découpes du joint, qui accroissent le temps de pose, peuvent également se révéler défavorables à l'étanchéité dans la mesure où, lorsqu'une ou des paumelles est (sont) proche(s) des angles du cadre ou châssis, il n'existe pas de longueur suffisante, sur un des côtés de l'angle, pour un accrochage satisfaisant du talon et, partant, pour une fixation satisfaisante du joint d'étanchéité.

Le problème se pose, par conséquent, de fournir un joint ou garniture d'étanchéité pour menuiserie de bâtiment qui permette de pallier les inconvénients que l'on vient de rappeler.

Etant donné, complémentairement, que la technique connue des menuiseries met en oeuvre des profils d'étanchéité différents pour le ou les vitrage(s), pour l'étanchéité centrale et pour l'étanchéité périphérique, le fabricant de menuiseries se voit dans l'obligation de gérer un stock relativement important de produits pour un même type de matériel, avec les inconvénients de coût et les difficultés d'exploitation inhérentes à cette diversité.

C'est, par conséquent, un but général de l'invention de fournir une garniture d'étanchéité pour menuiserie de bâtiment qui permette d'apporter une solution satisfaisante au double problème mentionné ci-dessus.

C'est, à cet égard, un but de l'invention de fournir une garniture d'étanchéité pour menuiserie de bâtiment propre à être mise en oeuvre en tant que joint pour vitrage, pour étanchéité centrale ou étanchéité périphérique, d'une part, et qui, d'autre part, autorise un abaissement des coûts de fabrication en permettant de supprimer l'opération de découpe des garnitures d'étanchéité au droit des paumelles d'éléments desdites menuiseries comme des croisées, portes, fenêtres, blocs-fenêtres, porte-fenêtres ou analogues.

C'est, encore, un but de l'invention de fournir une telle garniture d'étanchéité dont la fabrication ne nécessite pas un outillage complexe, de sorte qu'elle peut être produite à des conditions économiques satisfaisantes.

Une garniture d'étanchéité, notamment pour menuiserie de bâtiment, comportant un talon de montage dans une gorge ou rainure d'un profilé de ladite menuiserie et une partie profilée d'étanchéité proprement dite sous forme d'un profilé plein ou tubulaire en un matériau souple, de faible densité suffisamment "compressible" pour satisfaire aux différentes fonctions d'étanchéité pour lesquelles il est mis en oeuvre, est caractérisée en ce que ladite partie profilée d'étanchéité proprement dite est en un matériau élastomère micro-cellulaire à cellules fermées.

Dans une forme de réalisation de l'invention, la garniture est caractérisée en ce que la partie profilée d'étanchéité proprement dite est en un matériau cellulaire à cellules fermées de densité comprise entre 0,4 et 0,7.

Dans une autre forme de réalisation, la garniture d'étanchéité est caractérisée en ce que la partie profilée d'étanchéité proprement dite comporte une enveloppe compacte en un même matériau élastomère formé lors de l'expansion du matériau élastomère micro-cellulaire.

Dans une forme de réalisation préférée, la garniture d'étanchéité est à symétrie longitudinale, de part et d'autre d'un plan moyen qui est aussi celui du talon.

Dans une telle réalisation, la section droite de la partie profilée d'étanchéité proprement dite est quelque peu en forme de "papillon".

Dans une variante de réalisation, la section droite de la partie profilée d'étanchéité proprement dite est proche de celle définie ci-dessus, mais est légèrement dissymétrique par rapport à un plan qui est le plan longitudinal moyen du talon.

Dans une variante de réalisation, la garniture d'étanchéité est caractérisée en ce que la partie profilée d'étanchéité proprement dite a une forme tubulaire asymétrique par rapport à un plan moyen de la garniture.

Un menuiserie de bâtiment comme une croisée, fenêtre, porte, porte-fenêtre, bloc-fenêtre ou analogue est caractérisée en ce qu'elle comprend au moins une garniture d'étanchéité selon l'invention.

Dans une autre forme de réalisation, une menuiserie est caractérisée en ce qu'elle comporte une garniture d'étanchéité disposée sur la périphérie de la fenêtre y compris au droit des paumelles où elle est écrasée par lesdites paumelles.

Dans une autre forme de réalisation, une menuiserie est caractérisée en ce qu'elle comporte une pluralité de garnitures d'étanchéité semblables.

Dans une autre forme de réalisation, une menuiserie de bâtiment comme une croisée, fenêtre, porte-fenêtre, bloc-fenêtre ou analogue, comportant un battant comprenant au moins une, de préférence deux vitres montées dans le battant avec interposition de joints, le battant étant également muni d'un joint périphérique ou joint de frappe, est caractérisée en ce que les joints de la ou des vitre(s) et le joint de frappe sont constitués par des garnitures semblables selon l'invention.

Dans une autre forme de réalisation, une menuiserie, caractérisée en ce qu'elle comporte une garniture d'étanchéité asymétrique par rapport à un plan moyen comportant un plus grand côté et un côté plus petit, en ce que le ou les joint(s) de vitrage comporte(nt) le plus grand côté apparent appliqué sur la ou les vitre(s) dirigé vers l'extérieur, de manière à créer un ou des solin(s) (S) et en ce que le joint de frappe comporte le plus petit côté dirigé vers l'extérieur, ce petit côté étant masqué de manière à ce que le joint de frappe ne soit pas apparent.

D'autres caractéristiques et avantages de l'invention apparaîtront de la description qui suit, faite à titre d'exemple et en référence au dessin annexé dans lequel :
- la figure 1 est une vue schématique, en perspective, d'une fenêtre à menuiserie métallique incorporant une ou des garniture(s) d'étanchéité selon l'invention ;
- la figure 2 est une vue en coupe transversale d'un premier exemple de réalisation de garniture selon l'invention ;
- la figure 3 est une vue analogue à celle de la figure 2, mais pour un deuxième exemple de réalisation de garniture selon l'invention ;
- les figures 3a, 3b, 3c illustrent l'utilisation d'une telle garniture ;
- les figures 4a et 4b sont des vues schématiques partielles en coupe d'une fenêtre incorporant une garniture selon l'invention en une zone courante et au voisinage d'une paumelle, respectivement ;
- la figure 5 est une vue analogue à celle de la figure 2 d'un troisième exemple de réalisation de garniture selon l'invention ;
- la figure 6 est une vue analogue à celle de la figure 2 d'un quatrième exemple de réalisation de garniture selon l'invention ;
- la figure 7 est une vue en perspective avec arrachement partiel d'un détail de la figure 1.

On se réfère d'abord à la figure 1 qui montre, schématiquement, une fenêtre à menuiserie métallique à laquelle s'applique l'invention cette indication n'ayant, toutefois, aucun caractère limitatif dans la mesure où l'invention trouve également application pour toute menuiserie en bois ou matériau analogue et pour tout élément de fermeture de bâtiment comme une croisée, porte, porte-fenêtre, bloc-fenêtre, etc ... à vitrage(s) simple(s) ou multiple.

Dans une telle fenêtre, 10, où le battant 11 est articulé sur le dormant 15 par des charnières ou paumelles (non représentées), deux vitrages V1 et V2 sont montés dans le battant avec interposition de joints 12 et 13, le battant 11 étant également muni d'un joint d'étanchéité périphérique ou joint de frappe 14 qui protège de l'humidité et des courants d'air.

Dans les réalisations connues de fenêtres usuelles de ce type, les joints 12, 13, 14, de même que les joints qui règnent sur les bords portant les paumelles sont constitués par un talon introduit dans une gorge ou rainure des profilés formant la menuiserie et par une partie profilée d'étanchéité proprement dite dont le matériau, la forme en section droite, les dimensions, etc... sont différentes les unes des autres pour satisfaire aux conditions exigées de ces joints. Notamment, un joint de vitrage doit comporter un solin S débordant sur la vitre assurant de manière étanche l'écoulement de l'eau. Il en résulte pour le fabricant de telles fenêtres l'obligation de s'approvisionner en différents types de garnitures et de gérer un stock correspondant relativement important de produits.

Pour s'affranchir de cet inconvénient, l'invention propose une garniture d'étanchéité dont la structure lui permette d'être mise en oeuvre à la fois en tant que garniture d'étanchéité pour vitrage, garniture d'étanchéité centrale et/ou joint de frappe. Dans une première forme de réalisation d'une telle garniture, 20, figure 2, celle-ci comprend un talon 21 de montage dans une gorge ou rainure G du profilé m de la menuiserie et une partie profilée d'étanchéité proprement dite 22. Le talon 21, -illustré ici en tant que talon tubulaire à évidement central 23 et becs d'accrochage 24, 25-, est solidaire de la partie profilée d'étanchéité proprement dite 22 laquelle, conformément à l'invention, est réalisée en un matériau élastomère souple, de faible densité de préférence comprise entre 0,4 et 0,7, suffisamment "compressible" pour prendre en compte les différents jeux de la fenêtre, d'une part, et, d'autre part, remplir les fonctions d'étanchéité requises pour les joints de vitrage 12 et 13, les joints de frappe 14 et les joints 16 associés aux bords portant les paumelles P, figures 4a et 4b.

Dans un premier mode d'exécution, la partie d'étanchéité proprement dite, 22, est un profilé plein en un matériau élastomère à structure micro-cellulaire.

Dans une autre exécution, la partie profilée d'étanchéité proprement dite 22 est en un matériau élastomère à structure alvéolaire ou cellulaire à cellules fermées.

En variante, cette partie 22 est un profilé tubulaire en caoutchouc compact, ou micro-cellulaire ou à structure alvéolaire, comme par exemple illustré sur la figure 6.

Quelle que soit la réalisation ou l'exécution de la garniture, l'invention prévoit que la section droite de la partie profilée d'étanchéité proprement dite 22 soit quelque peu en forme de "papillon" en étant symétrique par rapport à un plan moyen longitudinal x-x de la garniture.

Dans la réalisation de la garniture 20' montrée sur la figure 3, le talon 21' est le même que le talon 21 de la réalisation précédente et la partie profilée d'étanchéité proprement dite 22' est de forme proche de celle de la partie 22, mais n'est pas, toutefois, symétrique par rapport au plan moyen longitudinal de symétrie x'-x' qui est celui du talon 21'.

Un tel joint 20' permet, comme le joint 20, d'assurer à la fois les fonctions d'étanchéité des vitrages, l'étanchéité périphérique ou de frappe et l'étanchéité centrale, comme montré schématiquement sur les Figures 3a, 3b et 3c, respectivement, où la partie profilée d'étanchéité proprement dite étant représentée comme habituel dans la technique des élastomères (c'est-à-dire en condition non sollicitée) on a montré en traits mixtes les parties ou éléments constitutifs de la fenêtre qui coopèrent avec ladite garniture.

Cette dernière peut également, conformément à l'invention, être utilisée sans découpe au droit des paumelles P, figures 4a et 4b, facilitant de ce fait considérablement la pose et la tenue du joint, étant donné que, par sa structure compressible, la garniture d'étanchéité selon l'invention qui est écrasée sur toute sa hauteur au droit de la paumelle (figure 4b) est maintenue fermement sur la périphérie de la fenêtre, y compris lorsque les paumelles sont au voisinage des angles de celle-ci, et cela contrairement aux garnitures de la technique antérieure qui doivent être découpées au droit de la paumelle et qui, de ce fait, ne sont pas alors toujours suffisamment maintenues sur la courte longueur existant entre la paumelle et l'angle de la fenêtre compte-tenu du fait que, dans les dispositifs de menuiserie métallique notamment, le joint d'étanchéité ne peut pas être soudé à la menuiserie mais doit être simplement posé par engagement du talon dans une gorge ou rainure desdits profilés métalliques.

Sur la figure 5, l'on peut voir une variante de réalisation d'une garniture d'étanchéité 20'' comprenant un talon 21'' en forme de harpon assurant une excellente résistance à l'arrachement par déclipsage. Ainsi, le talon 21'' comporte des becs d'accrochage 24' et 25' dont les plans de symétrie y-y et z-z forment un angle, par exemple sensiblement égal à 45° par rapport au plan de symétrie x-x de la garniture d'étanchéité 20''. Ce talon peut être réalisé en élastomère de faible dureté, par exemple égale à 60 Shore A. La partie profilée d'étanchéité proprement dite 22'' a une forme en "papillon" symétrique.

Sur la figure 6, l'on peut voir une garniture d'étanchéité 20''' comportant un talon 21''' symétrique par rapport à un plan x-x et une garniture d'étanchéité proprement dite 22''' tubulaire et asymétrique. Un évidement central 30 du tube permet de déformer avec une grande amplitude la garniture d'étanchéité proprement dite 22''' pour la conformer à la géométrie désirée du joint. Le profilé asymétrique confère à la garniture 20''' deux sens de montage ayant des propriétés différentes permettant de s'adapter et d'optimiser le fonctionnement, l'esthétique et la conformité aux normes de chaque joint de la menuiserie. Par exemple, on dirigera vers l'extérieur le plus grand côté 31 pour un joint de vitrage 12 ou 13 (figure 1) de manière à ce qu'il déborde sur les vitres V1 et/ou V2 en créant un solin S facilitant l'écoulement de l'eau. Par contre, le plus petit côté 32 sera dirigé vers l'extérieur pour un joint de frappe 14 (figure 1), de manière à masquer complètement la présence de ce joint qui n'est plus apparent une fois la fenêtre fermée.

Sur la figure 7, l'on peut voir une garniture 12 de la figure 1 tournant dans un angle de la menuiserie. L'on évite ainsi les découpes aussi bien au niveau des angles (figure 7) qu'au niveau des paumelles (figures 4a et 4b), ce qui permet d'accélérer le montage de la garniture dans la menuiserie.

Quel que soit le mode de réalisation et/ou d'exécution, l'invention prévoit de réaliser la garniture d'étanchéité par coextrusion des matériaux constitutifs du talon et de la partie profilée d'étanchéité proprement dite. Avantageusement, une peau en matériau élastomère compact se forme à la surface de la partie profilé d'étanchéité proprement dite 22, 22', 22'', 22''' lors de l'expansion du matériau micro-cellulaire.

### EXEMPLE

Une garniture d'étanchéité selon l'invention du type de celle montrée sur la figure 2 a été réalisée en coextrudant, pour le talon 21, un élastomère du type EPDM compact, d'une dureté comprise entre 60 et 80 shore A, par exemple égale à 70 Shore A et, pour la partie d'étanchéité proprement dite 22, un élastomère EPDM cellulaire à cellules fermées, de faible densité, par exemple comprise entre 0,4 et 0,7. Pour les duretés faibles, par exemple pour 60 Shore A, il est avantageux de conférer au talon une section rendant difficile le déclipsage, par exemple en forme de harpon.

Dans une telle garniture, où l'épaisseur de la partie profilée d'étanchéité proprement dite dans la partie médiane est de l'ordre de e = 5 mm et la distance entre les "cornes des ailes de papillon" de l'ordre de D=7,5 mm, on obtient de bons résultats pour toutes les fonctions souhaitées, d'une part et, d'autre part, un montage facile au droit des paumelles où la distance e est réduite à environ 1 mm sans détérioration, pour le reste, de la partie profilée d'étanchéité.

## Revendications

1. Garniture d'étanchéité, notamment pour menuiserie de bâtiment, comportant un talon de montage (21, 21') dans une gorge ou rainure d'un profilé de ladite menuiserie et une partie profilée d'étanchéité proprement dite (22, 22') sous forme d'un profilé plein ou tubulaire en un matériau souple, de faible densité suffisamment "compressible" pour satisfaire aux différentes fonctions d'étanchéité pour lesquelles il est mis en oeuvre, caractérisée en ce que ladite partie profilée d'étanchéité proprement dite (22, 22', 22'', 22''') est en un matériau élastomère micro-cellulaire à cellules fermées.

2. Garniture selon la revendication 1, caractérisée en ce que la partie profilée d'étanchéité proprement dite (22, 22', 22'', 22''') est en un matériau cellulaire à cellules fermées de densité comprise entre 0,4 et 0,7.

3. Garniture d'étanchéité selon la revendication 1 ou 2, caractérisée en ce que la partie profilée d'étanchéité proprement dite (22, 22', 22'', 22''') comporte une enveloppe compacte en un même matériau élastomère formé lors de l'expansion du matériau élastomère micro-cellulaire.

4. Garniture d'étanchéité selon l'une quelconque des revendications précédentes, caractérisée en ce qu'elle est à symétrie longitudinale de part et d'autre d'un plan moyen (x-x).

5. Garniture d'étanchéité selon l'une quelconque des revendications 1 à 4, caractérisée en ce que la section droite de sa partie profilée d'étanchéité proprement dite (22, 22') est quelque peu en forme de "papillon".

6. Garniture d'étanchéité selon la revendication 1, 2 ou 3, caractérisée en ce que la partie profilée d'étanchéité proprement dite (22''') a une forme tubulaire asymétrique par rapport à un plan moyen (x - x) de la garniture.

7. Menuiserie de bâtiment comme une croisée, fenêtre, porte, porte-fenêtre, bloc-fenêtre ou analogue, caractérisée en ce qu'elle comprend au moins une garniture d'étanchéité (20, 20', 20'', 20''') selon l'une quelconque des revendications précédentes.

8. Menuiserie selon la revendication 7, caractérisée en ce qu'elle comporte une garniture d'étanchéité (16) disposée sur la périphérie de la fenêtre y compris au droit des paumelles (P) où elle est écrasée par lesdites paumelles (P).

9. Menuiserie selon la revendication 7 ou 8, caractérisée en ce qu'elle comporte une pluralité de garnitures d'étanchéité semblables.

10. Menuiserie de bâtiment comme une croisée, fenêtre, porte-fenêtre, bloc-fenêtre ou analogue, comportant un battant comprenant au moins une, de préférence deux vitres (V1, V2) montées dans le battant avec interposition de joints, le battant étant également muni d'un joint périphérique ou joint de frappe, caractérisée en ce que les joints (12, 13) de la ou des vitre(s) (V1, V2) et le joint de frappe (14) sont constitués par des garnitures semblables selon l'une quelconque des revendications 1 à 6.

11. Menuiserie selon la revendication 10, caractérisée en ce qu'elle comporte une garniture d'étanchéité asymétrique par rapport à un plan moyen (x-x) comportant un plus grand côté (31) et un côté plus petit (32), en ce que le ou les joint(s) de vitrage (12,13) comporte(nt) le plus grand côté apparent appliqué sur la ou les vitre(s) dirigé vers l'extérieur, de manière à créer un ou des solin(s) (S) et en ce que le joint de frappe (14) comporte le plus petit côté (32) dirigé vers l'extérieur, ce petit côté étant masqué de manière à ce que le joint de frappe (14) ne soit pas apparent.
